# EUROPÄISCHE PATENTSCHRIFT

(11) **EP 1 057 933 B1**
(45) Veröffentlichungstag und Bekanntmachung des Hinweises auf die Patenterteilung: **16.11.2005**
(21) Anmeldenummer: 00108518.2
(22) Anmeldetag: 19.04.2000
(51) Int. Cl.: E01B 29/16, E01B 11/56

(54) **Schienenklemmvorrichtung**
Rail clamp
Attache-rail

(30) Priorität: 31.05.1999 AT 96399
(43) Veröffentlichungstag der Anmeldung: 06.12.2000
(73) Patentinhaber: Robel Bahnbaumaschinen GmbH, 83395 Freilassing (DE)
(72) Erfinder: Hertelendi, Josef, 83395 Freilassing (DE)

(56) Entgegenhaltungen:
- FR-A- 2 720 084

## Beschreibung

Die Erfindung betrifft eine Schienenklemmvorrichtung zur kraftschlüssigen Verbindung zweier Schienen, mit zwei durch eine Bolzenverbindung miteinander verbundenen, in dessen Längsrichtung zur Aufnahme eines Schienensteges der Schienen voneinander distanzierten Schienenlaschen, denen zwecks Herstellung einer kraftschlüssigen Verbindung in einer Rollenausnehmung gelagerte Klemmittel zugeordnet sind.

Eine derartige Schienenklemmvorrichtung ist durch DE 94 08 678 U1 bereits bekannt, wobei die Klemmittel als exzentrisch gelagerte Klemmrollen ausgebildet sind. Sobald Zugkräfte in Schienenlängsrichtung auftreten, kommt es automatisch zu einer kraftschlüssigen Verbindung zwischen den Klemmrollen und den Schienenstegen der beiden Schienen. Ein Nachteil dieser Klemmvorrichtung besteht darin, daß die beiden Schienenlaschen mit Hilfe der Bolzenverbindung vor jedem Abziehvorgang miteinander verschraubt werden müssen.

Eine durch DE 1 784 149 bekannte Schienenklemmvorrichtung besteht aus zwei zur Erzielung einer Vorspannung gekrümmt ausgebildeten Schienenlaschen, die für eine kraftschlüssige Verbindung miteinander verschraubt werden.

Weitere, Klemmittel zum Abziehen von Schienen aufweisende Klemmvorrichtungen sind noch durch US 3 635 164 und US 5 295 440 bekannt.

Die Aufgabe der vorliegenden Erfindung liegt nun in der Schaffung einer gattungsgemäßen Schienenklemmvorrichtung, die unter Erzielung einer optimalen Klemmwirkung auch eine vereinfachte Manipulation zur Herstellung einer temporären Schienenverbindung ermöglicht.

Diese Aufgabe wird erfindungsgemäß mit einer Schienenklemmvorrichtung der eingangs beschriebenen Art dadurch gelöst, daß die beiden Schienenlaschen durch die Bolzenverbindung in einem fixen Abstand (a) zueinander angeordnet sind, und daß jedes Klemmittel durch Einfluß eines Druckmediums von einem näher zum Bolzen befindlichen ersten Anschlag der Rollenausnehmung in Richtung zu einem vom Bolzen weiter distanzierten zweiten Anschlag verschiebbar ausgebildet ist, wobei eine die beiden Anschläge miteinander verbindende Anpreßfläche der Rollenausnehmung zur Führung und Anlage des Klemmittels unter Bildung eines Winkels (α) geneigt in bezug auf die Längsrichtung des Bolzens ausgebildet ist.

Die spezielle Lagerung der Klemmittel in Verbindung mit einer fixen Distanzierung der beiden Schienenlaschen zueinander ermöglicht eine sehr einfache Verbindung der abzuziehenden Schiene mit der Klemmvorrichtung, indem diese einfach auf den Schienensteg aufgeschoben wird. Dabei kommt es automatisch zu einer Rückführung der Klemmittel in Richtung zur Bolzenverbindung, bis die Klemmittel zum Durchlaß des Schienensteges entsprechend weit voneinander distanziert sind. Dies hat auch den besonderen Vorteil, daß ohne jedweden manipulativen Mehraufwand auch unterschiedliche Schienengrößen abziehbar sind.

Vorteilhafte Weiterbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
Fig. 1 eine Ansicht einer Schienenklemmvorrichtung in Richtung des Pfeiles I,
Fig. 2 eine Draufsicht auf die Klemmvorrichtung, und
Fig. 3 eine Ansicht der Klemmvorrichtung in Schienenlängsrichtung.

Eine in den Fig. 1 bis 3 ersichtliche Schienenklemmvorrichtung 1 zur kraftschlüssigen Verbindung zweier Schienen 2 (die zweite Schiene ist der besseren Übersicht halber nicht dargestellt) besteht aus zwei durch eine Bolzenverbindung 3 miteinander verbundenen Schienenlaschen 4. Diese kontaktieren einander durch einen zylindrisch ausgebildeten Steg 5, der einen Bolzen 6 der Bolzenverbindung 3 umschließt.

Jede Schienenlasche 4 weist endseitig eine Rollenausnehmung 7 zur Aufnahme von als Klemmrollen 8 ausgebildeten Klemmittel 9 auf. Jede Klemmrolle 8 ist durch Einwirkung eines als Schraubenfeder 10 ausgebildeten Druckmediums 11 von einem näher zum Bolzen 6 befindlichen ersten Anschlag 12 der Rollenausnehmung 7 in Richtung zu einem vom Bolzen 6 weiter distanzierten zweiten Anschlag 13 verschiebbar ausgebildet.

Eine die beiden Anschläge 12, 13 miteinander verbindende Anpreßfläche 14 der Rollenausnehmung 7 zur Führung und Anlage der Klemmrolle 8 ist unter Bildung eines Winkels α geneigt in bezug auf die Längsrichtung des Bolzens 6 ausgebildet. Der mit einer Symmetrieebene 19 eingeschlossene Winkel α beträgt vorzugsweise zwischen 5 und 10 Grad.

Die Klemmrolle 8 ist um eine Drehachse 15 drehbar gelagert und in einer Führung 16 der Rollenausnehmung 7 verschiebbar gelagert. Die beiden eine Klemmrolle 8 lagernden Führungen 16 sind im Winkel α geneigt zur Symmetrieebene 19 angeordnet. Die beiden paarweise einander gegenüberliegenden, symmetrisch in bezug auf die Symmetrieebene 19 angeordneten Schienenlaschen 4 bilden im an den zweiten Anschlag 13 angrenzenden Endbereich jeweils eine V-förmige Zentrieröffnung 18. Die beiden Schienenlaschen 4 sind durch Bolzenverbindung 3 in einem fixen Abstand a zueinander angeordnet.

Zur Verbindung zweier Schienen 2 wird die Schienenklemmvorrichtung 1 vorerst auf eine der beiden Schienen 2 aufgeschoben (s. Fig. 2), so daß ein Schienensteg 17 der Schiene 2 zwischen den beiden Schienenlaschen 4 zu liegen kommt. Während des Aufschiebens kommt es automatisch zu einem Kontakt der Klemmrollen 8 mit dem Schienensteg 17, wobei die beiden einander paarweise gegenüberliegenden Klemmrollen 8 gegen den Wiederstand der Schraubenfedern 10 in Richtung zum ersten Anschlag 12 bzw. zur Bolzenverbindung 3 bewegt werden.

Die zweite Schiene 2 wird mit Hilfe einer nicht dargestellten, beide Schienen verbindenden Schienenziehvorrichtung in die Zentrieröffnung 18 der zweiten Hälfte der Schienenklemmvorrichtung 1 und in weiterer Folge in Richtung zum Steg 5 gezogen, wobei es ebenfalls automatisch zu einer Verdrängung der beiden Klemmrollen 8 in Richtung zur Bolzenverbindung 3 kommt.

Durch diese einfachen Vorgänge ist ohne weitere Justierarbeiten bereits eine kraftschlüssige Verbindung zwischen den beiden Schienen 2 hergestellt. Sobald durch Abziehen einer Schiene 2 eine entsprechende Zugkraft entsteht, erfolgt automatisch eine geringfügige Verdrehung der Klemmrollen 8 in Richtung zum zweiten Anschlag 13. Damit entstehen in Verbindung mit der geneigt angeordneten Anpreßfläche 14 sehr hohe Anpreßkräfte an den Schienensteg 17. Zur Entfernung der Schienenklemmvorrichtung 1 wird die Bolzenverbindung 3 gelöst, wobei die Klemmrollen automatisch durch Einwirkung der Schraubenfedern 10 zum zweiten Anschlag 13 bewegt werden. Anstelle der Klemmrollen 8 wäre auch beispielsweise der Einsatz von Keilen als Klemmittel 9 möglich.

## Patentansprüche

1. Schienenklemmvorrichtung (1) zur kraftschlüssigen Verbindung zweier Schienen (2), mit zwei durch eine Bolzenverbindung (3) miteinander verbundenen, in dessen Längsrichtung zur Aufnahme eines Schienensteges (17) der Schienen (2) voneinander distanzierten Schienenlaschen (4), denen zwecks Herstellung einer kraftschlüssigen Verbindung in einer Rollenausnehmung (7) gelagerte Klemmittel (9) zugeordnet sind, **dadurch gekennzeichnet, daß** die beiden Schienenlaschen (4) durch die Bolzenverbindung (3) in einem fixen Abstand (a) zueinander angeordnet sind, und daß jedes Klemmittel (9) durch Einfluß eines Druckmediums (11) von einem näher zum Bolzen (6) befindlichen ersten Anschlag (12) der Rollenausnehmung (7) in Richtung zu einem vom Bolzen (6) weiter distanzierten zweiten Anschlag (13) verschiebbar ausgebildet ist, wobei eine die beiden Anschläge (12, 13) miteinander verbindende Anpreßfläche (14) der Rollenausnehmung (7) zur Führung und Anlage des Klemmittels (9) unter Bildung eines Winkels (α) geneigt in bezug auf die Längsrichtung des Bolzens (6) ausgebildet ist.

2. Schienenklemmvorrichtung nach Anspruch 1, **dadurch gekennzeichnet, daß** das Klemmittel (9) als um eine Drehachse (15) drehbare, mit einer Schraubenfeder (10) als Druckmedium (11) verbundene Klemmrolle (8) ausgebildet ist, die in - im Winkel (α) in bezug auf die Längsrichtung des Bolzens geneigt angeordneten - Führungen (16) verschiebbar gelagert ist.

3. Schienenklemmvorrichtung nach Anspruch 1 oder 2, **dadurch gekennzeichnet, daß** die beiden paarweise einander gegenüberliegenden Schienenlaschen (4) im an den zweiten Anschlag (13) angrenzenden Endbereich eine V-förmige Zentrieröffnung (18) bilden.

4. Schienenklemmvorrichtung nach einem der Ansprüche 1, 2 oder 3, **dadurch gekennzeichnet, daß** der zweite Anschlag (13) der Rollenausnehmung (7) durch ein Ende der Führungen (16) für die Klemmrolle (8) gebildet ist.

## Claims

1. A rail clamping device (1) for force-locking connection of two rails (2), comprising two fish-plates (4) which are connected to one another by means of a bolt fastening (3) and spaced from one another in the longitudinal direction of the latter for receiving a rail web (17) of the rails (2) and with which clamping means (9) mounted in a roller recess (7) are associated for the purpose of establishing a force-locking connection, **characterized in that** the two fish-plates (4) are arranged at a fixed distance (a) from one another by means of the bolt fastening (3), and that each clamping means (9) is designed for displacement by action of a pressure agent (11) from a first stop (12) of the roller recess (7), located closer to the bolt (6), in the direction toward a second stop (13) spaced farther from the bolt (6), wherein a pressing surface (14) of the roller recess (7), connecting the two stops (12,13) to one another, for guiding and applying the clamping means (9) is designed to be inclined with reference to the longitudinal direction of the bolt (6), thus forming an angle (α).

2. A rail clamping device according to claim 1, **characterized in that** the clamping means (9) is configured as a clamping roller (8), rotatable about an axis of rotation (15) and connected to a coil spring (10) forming the pressure agent (11), which is displaceably mounted in guides (16) arranged inclined by the angle (α) with respect to the longitudinal direction of the bolt.

3. A rail clamping device according to claim 1 or 2, **characterized in that** the two fish-plates (4), disposed opposite one another in pairs, form a V-shaped centering gap (18) in the end region adjoining the second stop (13).

4. A rail clamping device according to one of claims 1, 2 or 3, **characterized in that** the second stop (13) of the roller recess (7) is formed by one end of the guides (16) for the clamping roller (8).

## Revendications

1. Dispositif de serrage de rail (1) qui relie deux rails (2) en correspondance mécanique, qui présente deux éclisses de rail (4) agencées à distance l'une de l'autre dans le sens de la longueur d'un raccord boulonné (3) qui les relie l'une à l'autre, destinées à recevoir l'âme (17) des rails (2) et auxquelles sont associés des moyens de serrage (9) montés dans un creux (7) pour galet pour établir une liaison en correspondance mécanique, **caractérisé en ce que** les deux éclisses de rail (4) sont maintenues à distance constante (a) l'une de l'autre par le raccord boulonné (3) et **en ce que** chaque moyen de serrage (9) est réalisé de manière à pouvoir être déplacé sous l'effet d'un moyen de poussée (11) depuis une première butée (12) du creux (7) pour galet, située plus près du boulon (6) et dans la direction d'une deuxième butée (13) plus éloignée du boulon (6), une surface de poussée (14) du creux (7) pour galet, qui relie l'une à l'autre les deux butées (12, 13), étant configurée de manière à guider et positionner le moyen de serrage (9) sous un angle d'inclinaison (α) par rapport au sens de la longueur du boulon (6).

2. Dispositif de serrage de rail selon la revendication 1, **caractérisé en ce que** le moyen de serrage (9) est configuré en forme de galet de serrage (8) apte à tourner autour d'un axe de rotation (15) et relié à un ressort hélicoïdal (10) qui sert de moyen de poussée (11) et est agencé à coulissement dans des guides (16) disposés sous l'angle d'inclinaison (α) par rapport au sens de la longueur du boulon.

3. Dispositif de serrage de rail selon la revendication 1 ou 2, **caractérisé en ce que** les deux éclisses de rail (4) agencées deux à deux l'une en face de l'autre forment une ouverture de centrage en forme de V (18) dans la région d'extrémité contiguë à la deuxième butée (13).

4. Dispositif de serrage de rail selon l'une des revendications 1, 2 ou 3, **caractérisé en ce que** la deuxième butée (13) du creux (7) pour galet est formée par une extrémité des guides (16) prévus pour le galet de serrage (8).
